# EUROPÄISCHE PATENTSCHRIFT

(11) **EP 1 375 404 B1**
(45) Veröffentlichungstag und Bekanntmachung des Hinweises auf die Patenterteilung: **31.05.2006**
(21) Anmeldenummer: 02405522.0
(22) Anmeldetag: 24.06.2002
(51) Int. Cl.: B65H 29/66, B65H 27/00

(54) **Einrichtung zum Umlenken von in einem Schuppenstrom zugeführten Druckprodukte**
Device for diverting a stream of printed products transported in shingled formation
Dispositif pour dévier un flot de produits imprimés transportés en formation imbriquée

(43) Veröffentlichungstag der Anmeldung: 02.01.2004
(73) Patentinhaber: Müller Martini Holding AG, 6052 Hergiswil (CH)
(72) Erfinder: Gubler, Daniel, 4805 Brittnau (CH); Bärtschi, Peter, 4665 Oftringen (CH)

(56) Entgegenhaltungen:
- CH-A- 617 408

## Beschreibung

Die Erfindung betrifft eine Einrichtung zum Umlenken von in einem Schuppenstrom zugeführten Druckprodukten um einen durch ein Zuförderorgan und ein Wegförderorgan gebildeten Winkel, wobei das Zuförderorgan wenigstens annähernd über die Breite des Wegförderorgans förderwirksam ist und gegenüberliegend zum Förderende des Zuförderorgans, oberhalb des Wegförderorgans wenigstens ein diesem zugeordnetes kegelförmiges Leitorgan angeordnet ist, das gleichsinnig mit der Förderrichtung des Wegförderorgans drehend einen Förderspalt bildet.

Einrichtungen dieser Art bezwecken ein Umschuppen der Druckprodukte und gestatten eine Aenderung der Förderrichtung.

Die CH - A - 617 408 offenbart eine Einrichtung der eingangs genannten Art, mit der die von dem Zuförderorgan ankommenden Druckprodukte an der kegelförmigen Mantelfläche im unterschlächtigen Förderbereich vor dem zylindrischen Abschnitt abgebremst werden, sodass sie von den Umlenkorganen unzureichend erfasst und in eine Schräglage versetzt werden, wovon der Weitertransport und die Trennung unter den Druckprodukten betroffen ist.

Es ist auch ein kanalförmiges Wegförderorgan mit Seitenwänden, jedoch ohne weitere Umlenkmittel bekannt. Eine solche Einrichtung behindert die Trennung aneinanderhaftender Druckprodukte bei der Zuführung und vermag keine ausreichende Transportreibung sowohl zwischen Förderband resp. Förderbändern des Wegförderorgans und der Druckprodukte sowie den Druckprodukten zu bewirken.

Aufgabe der vorliegenden Erfindung ist es deshalb, eine Einrichtung der eingangs genannten Art zu schaffen, mit welcher mit einfachen Mitteln eine grössere Zuverlässigkeit des Transports von Druckprodukten im Umlenkbereich erzielt werden kann.

Erfindungsgemäss wird diese Aufgabe dadurch gelöst, dass das Leitorgan am Basisumfang diesen überstehende Rotationskörper aufweist, die um eine senkrecht zur Drehachse des Leitorgans angeordnete Achse frei drehbar gelagert sind. Dadurch kann eine eindeutige Trennung der zugeführten Druckprodukte im Umlenkbereich und ein ausgerichteter Weitertransport erzielt werden.

Anschliessend wird die Erfindung mit Bezugnahme auf die Zeichnung, auf die bezüglich aller in der Beschreibung nicht näher erwähnten Einzelheiten verwiesen wird, anhand eines Ausführungsbeispiels erläutert. Es zeigen in der Zeichnung:
- Fig. 1: eine räumliche Darstellung der erfindungsgemässen Einrichtung,
- Fig. 2: eine räumliche Darstellung der Einrichtung gemäss Fig. 1 von der Rückseite,
- Fig. 3: eine auszugsweise Ansicht des Leitorgans der Einrichtung nach den Fig. 1 und 2,
- Fig. 4: einen Querschnitt durch das Leitorgan gemäss Fig. 3 und
- Fig. 5: eine Ansicht des Leitorgans an der Rückseite.

Die Fig. 1 und 2 veranschaulichen eine Einrichtung 1 zum Umlenken von in einem Schuppenstrom 2 zugeführten Druckprodukten 3 um einen durch ein Zuförderorgan 4 (virtuell vorhanden) und ein Wegförderorgan 5 gebildeten Winkel, hier 90°. Die Pfeile F weisen auf die Förderrichtung der Druckprodukte hin. Zuförder-(4) und Wegförderorgan (5) sind durch umlaufende Förderbänder ausgebildet, die in den Figuren nicht erkennbar sind. Das Zuförderorgan 4 ist über die Breite des Wegförderorgans 5 förderwirksam. Das Wegförderorgan 5 ist durch zwei Seitenwände 6, 7 als Förderkanal ausgestaltet, sodass die zugeführten Druckprodukte 3 über eine Stufe den Förderkanal erreichen. Im dargestellten Ausführungsbeispiel werden die Druckprodukte 3 mit der offenen Seite voran zugeführt und in einer geschuppten Formation und mit der Kopf- oder Fusskante durch das Wegförderorgan 5 mit einer 90°-Richtungsänderung geschuppt aus dem Umlenkbereich abgeführt.

Es lassen sich auch andere Schuppenformationen auf diese Weise und in eine um 180° geänderte Richtung als gezeigt umlenken und transportieren. Gegenüber dem Mündungsbereich des Zuförderorgans 4 ist an der Seitenwand 6 ein kegelspitzvoran entgegengerichtetes kegelförmiges Leitorgan 8 angeordnet, das oberhalb des Wegförderorgans 5 frei drehbar an einem Hebel 9 gelagert ist. Es handelt sich um eine relativ stumpfe Kegelform, an der die zugeführten Druckprodukte 3 an der vorderen Kante nach unten abgelenkt und gegen die Seitenwand 6 gefördert werden. Bevor sie diese mit der vorauslaufenden Kante erreichen, passieren sie einen steileren Abschnitt des kegeligen Leitorgans 8, an dem sie geführt werden und anschliessend unter den über den Basisumfang des Leitorgans 8 in radialer Richtung vorstehenden Rotationskörper 10 an der Seitenwand 6 auftreffen. Um die Position des Leitorgans 8 in Richtung der Drehachse ändern zu können, wären konstruktive Massnahmen zu treffen, die einem Fachmann wohl naheliegend sind. Die Drehachse des Leitorgans 8 steht rechtwinklig zur Förderrichtung F des Wegförderorgans 5; sie könnte jedoch auch einen spitzen oder stumpfen Winkel mit der Förderrichtung F des Wegförderorgans 5 bilden. Die Rotationskörper 10 sind an der Standfläche des kegelförmigen Leitorgans 8 entlang dem Basisumfang aneinandergereiht und frei drehbar um eine senkrecht zur Drehachse des Leitorgans 8 angeordnete Achse gelagert (siehe auch Fig. 3, 4 und 5). Die Rotationskörper 10 sind kugelig ausgebildet und weisen eine Bohrung 11 auf, durch die ein konzentrisch zur Drehachse des Leitorgans 8 eingespannter Ring 12 aus Stahl verläuft. Der Ring 12 ist durch ein an dem Leitorgan 8 festschraubbares ringförmiges Halteelement 13 in einer zwischen speichenartigen Rippen 28 an der Standfläche des Leitorgans 8 ausgebildeten Ausnehmung 14 angeordnet.

In den Ausnehmungen 14 sind mehrere kugelige Rotationskörper 10 an dem Ring 12 aneinandergereiht gelagert. Die Rotationskörper 10 könnten auch fassförmig mit einer nach aussen gerichteten Wölbung ausgebildet sein, so dass sie auf den Druckprodukten 3 keine Spuren oder Markierungen hinterlassen bzw. dass beim Drehen des Leitorgans 8 auf den Druckprodukten 3 ein Abrolleffekt entstehen kann.
Beim dargestellten Ausführungsbeispiel sind die Rotationskörper 10 von einem vorstehenden Ringwulst 15 umgeben, der beispielsweise aus einem O-Ring gebildet ist und günstige Reibungseigenschaften hinsichtlich Transport der Druckprodukte 3 beim Umlenken resp. Transportieren der Druckprodukte 3 im Umlenkbereich aufweist. Der Antrieb des Leitorgans 8 erfolgt über die Rotationskörper 10.
Alternativ könnte anstelle eines Wulstes die Oberfläche der Rotationskörper 10 mit einer gummihaltigen Schicht versehen sein, die den Umlenkvorgang begünstigt.
Die Rotationskörper sind vorteilhaft aus Kunststoff gebildet, könnten jedoch auch aus einem metallischen oder anderen, vorzugsweise schmutzabweisenden Material hergestellt sein.
Das Leitorgan 8 ist vorteilhaft hohl ausgebildet und weist eine innere Nabe 16 auf, in der eine Welle 17 befestigt ist. Das aus dem Leitorgan 8 herausragende Ende der Welle 17 ist in einem an den freien Ende des schwenkbaren Hebels 9 befestigten in der Schwenkachse des Hebels 9 angeordneten Lagergehäuse 18 axial unverschiebbar und frei drehbar gelagert. Die Ausbildung der Lagerung des Lagergehäuses 18 ist der Fig. 4 entnehmbar und braucht -da bekannt- keine zusätzlichen Erklärungen. Die Schwenkachse des Hebels 9 ist durch eine Nabe 26 ausgebildet, an der ein Hebelarm 19 radial zur Schwenkachse absteht. Die Nabe 26 kann durch den Klemmhebel 24 mit dem Halter 21 fest verbunden werden. An dem Hebelarm 19 ist eine pneumatisch betätigbare Kolben-Zylinder-Einheit 20 (Luftfeder) einseitig angelenkt. Das gegenüberliegende Ende der Kolben-Zylinder-Einheit 20 ist schwenkbar mit einem an der Seitenwand 6 befestigten Halter 21 verbunden. Die Kolben-Zylinder-Einheit 20 ist an eine nicht ersichtliche Druckluftquelle angeschlossen und kann durch ein manuell betätigbares Reduzierventil 22 in der Druckluftleitung 23 mit einem einstellbaren Gasdruck beaufschlagt werden. Die Auflagekraft des Leitorgans 8 auf den Schuppenstrom kann bspw. produkteabhängig über das Reduzierventil 22 eingestellt werden. D.h. das Leitorgan 8 kann ausser Betrieb genommen werden. Die Abstandslage des Leitorgans 8 wird gegenüber dem Schuppenstrom automatisch eingestellt. Die Anordnungs- und Gebrauchsweise ist den Fig. 1, 2 und 3 entnehmbar. Diese Figuren zeigen ein parallel zur Förderrichtung F des Wegförderorgans 5 verlaufender Schlitz 25 in der Seitenwand 6, der von einer die Nabe 26 aufnehmenden Stange 27 durchsetzt wird. Die Stange 27 ist mit dem zur einseitigen Befestigung der Kolben-Zylinder-Einheit 20 ausgebildeten Halter 21 fest verbunden. Durch Lösen der Klemmverbindung kann das Leitorgan 8 über die Breite des Zuförderorgans 4 versetzt werden. Erfahrungsgemäss ist es vorteilhaft, wenn das Leitorgan 8 stossend auf die Druckprodukte 3 einwirkend positioniert wird, also auf den in Förderrichtung F im Umlenkbereich nachlaufenden Abschnitt (Fig. 1) einwirkend eingesetzt wird.
Der Halbmesser des Leitorgans 8 ist grösser als die Tiefe des Kanals des Wegförderorgans 5 ausgebildet bzw. die Spitze des kegelförmigen Leitorgans 8 überragt die zwischen Zuförderorgan 4 und Wegförderorgan 5 gebildete Stufe.

## Patentansprüche

1. Einrichtung (1) zum Umlenken von in einem Schuppenstrom zugeführten Druckprodukten (3) um einen durch ein Zuförderorgan (4) und ein Wegförderorgan (5) gebildeten Winkel, wobei das Zuförderorgan (4) wenigstens annähernd über die Breite des Wegförderorgans (5) förderwirksam ist und gegenüberliegend zum Förderende des Zuförderorgans (4), oberhalb des Wegförderorgans (5) wenigstens ein diesem zugeordnetes, kegelförmiges Leitorgan (8) angeordnet ist, das gleichsinnig mit der Förderrichtung (F) des Wegförderorgans (5) drehend einen Förderspalt bildet, **dadurch gekennzeichnet, dass** das Leitorgan (8) am Basisumfang diesen überstehende Rotationskörper (10) aufweist, die um eine senkrecht zur Drehachse des Leitorgans (8) angeordnete Achse frei drehbar gelagert sind.

2. Einrichtung nach Anspruch 1, **dadurch gekennzeichnet, dass** die Rotationskörper (10) in einer Reihe nebeneinander angeordnet sind.

3. Einrichtung nach Anspruch 1 oder 2, **dadurch gekennzeichnet, dass** die Rotationskörper (10) an einem an der Stirnseite des Leitorgans (8) lösbar befestigten Ring (12) aus Rundstahl gelagert sind.

4. Einrichtung nach einem der Ansprüche 1 bis 3, **dadurch gekennzeichnet, dass** die Rotationskörper (10) kugelförmig ausgebildet sind.

5. Einrichtung nach einem der Ansprüche 1 bis 3, **dadurch gekennzeichnet, dass** die Rotationskörper (10) durch eine fassförmige Wölbung ausgebildet sind.

6. Einrichtung nach einem der Ansprüche 1 bis 5, **dadurch gekennzeichnet, dass** die Rotationskörper (10) an der Oberfläche eine die förderwirksame Reibung begünstigende Rauheit aufweisen.

7. Einrichtung nach Anspruch 6, **dadurch gekennzeichnet, dass** die Rotationskörper (10) einen den Umfang überstehenden Gummiring aufweisen.

8. Einrichtung nach einem der Ansprüche 1 bis 7, **dadurch gekennzeichnet, dass** das Leitorgan (8) im Näherungsbereich des Basisumfangs durch einen steileren Kegelmantel ausgebildet ist.

9. Einrichtung nach einem der Ansprüche 1 bis 8, **dadurch gekennzeichnet, dass** das Leitorgan (8) an der Rückseite in den Umlenkbereich der Druckprodukte (3) ragend an einer Seitenwand des Wegförderorgans (5) befestigt ist.

10. Einrichtung nach einem der Ansprüche 1 bis 9, **dadurch gekennzeichnet, dass** das Leitorgan (8) über die Breite des Zuführorgans (4) entlang der Seitenwand des Wegförderorgans (5) verstellbar befestigt ist.

11. Einrichtung nach einem der Ansprüche 1 bis 10, **dadurch gekennzeichnet, dass** das Leitorgan (8) hohl ausgebildet ist und eine innere Nabe (16) aufweist.

12. Einrichtung nach einem der Ansprüche 1 bis 11, **dadurch gekennzeichnet, dass** das Leitorgan (8) an einem gegen das Eigengewicht beaufschlagten Hebel (9) gelagert ist.

13. Einrichtung nach Anspruch 12, **dadurch gekennzeichnet, dass** der Hebel (9) mit einer gestellseitig abgestützten, einstellbaren pneumatischen Kolben-Zylinder-Einheit (20) verbunden ist.

14. Einrichtung nach einem der Ansprüche 9 bis 13, wobei die Druckprodukte (3) über eine eine Stufe bildende Seitenwand (7) des Wegförderers (5) diesem zugeführt werden, **dadurch gekennzeichnet, dass** der Halbmesser des Leitorgans (8) die durch die Seitenwand (7) gebildete Stufe übersteht.

## Claims

1. Device (1) for diverting printed products (3), infed as a shingled stream, by an angle formed by an input conveyor means (4) and an output conveyor means (5), wherein the input conveyor means (4) has conveying capability at least approximately along the width of the output conveyor means (5), and wherein at least one conical guide means (8) is arranged opposite the conveying end of the input conveyor means (4), above the output conveyor means (5) and associated with the latter, and forms a conveying gap whilst rotating in the same sense as the conveying direction (F) of the output conveyor means (5), **characterised in that** the guide means (8) has rotating bodies (10) at the periphery of its base which project beyond that periphery and are carried freely rotatable about an axis arranged perpendicularly with respect to the axis of rotation of the guide means (8).

2. Device according to claim 1, **characterised in that** the rotating bodies (10) are arranged in a row next to each other.

3. Device according to claim 1 or 2, **characterised in that** the rotating bodies (10) are carried by a ring (12) of round steel releasably secured to the end face of the guide means (8)

4. Device according to one of claims 1 to 3, **characterised in that** the rotating bodies (10) are made spherical.

5. Device according to one of claims 1 to 3, **characterised in that** the rotating bodies (10) are made of barrel shaped bulged form.

6. Device according to one of claims 1 to 5, **characterised in that** the rotating bodies (10) have a roughness on their surface that promotes conveying effective friction.

7. Device according to claim 6, **characterised in that** the rotating bodies (10) have a rubber ring that projects beyond their periphery.

8. Device according to one of claims 1 to 7, **characterised in that** the guide means (8), in the region near the periphery of the base, is formed with a steeper conical surface.

9. Device according to one of claims 1 to 8, **characterised in that** the guide means (8), at its back, is secured to a side wall of the output conveyor means (5) so as to jut out into the diversion region of the printed products (3).

10. Device according to one of claims 1 to 9, **characterised in that** the guide means (8) is secured so as to be displaceable along the side wall of the output conveyor means (5) relative to the width of the output conveyor means (5).

11. Device according to one of claims 1 to 10, **characterised in that** the guide means (8) is formed hollow and has an inner hub (16).

12. Device according to one of claims 1 to 11, **characterised in that** the guide means (8) is carried by a lever (9) acted upon in the direction opposite to that of its inherent weight.

13. Device according to claim 12, **characterised in that** the lever (9) is connected to an adjustable pneumatic piston and cylinder assembly (20) supported from the frame.

14. Device according to one of claims 9 to 13, wherein the printed products (3) are infed to the output conveyor means (5) over a side wall (7) of the latter which forms a step, **characterised in that** the radius of the guide means (8) projects beyond the step formed by the side wall (7).

## Revendications

1. Dispositif (1) pour dévier un flot de produits imprimés (3) transportés selon une disposition en écailles, d'un angle formé par un convoyeur d'amenée (4) et un convoyeur d'évacuation (5), le convoyeur d'amenée (4) étant actif au moins approximativement sur la largeur du convoyeur d'évacuation (5) et au moins un organe de guidage (8) conique étant disposé en face de l'extrémité du convoyeur d'amenée (4), au-dessus du convoyeur d'évacuation (5) auquel il est associé, qui forme une fente en tournant dans le même sens que le sens de transport (F) du convoyeur d'évacuation (5), **caractérisé en ce que** l'organe de guidage (8) présente sur le pourtour de sa base des corps rotatifs (10) faisant saillie, qui sont montés de manière à pouvoir tourner librement autour d'un axe perpendiculaire à l'axe de rotation de l'organe de guidage (8).

2. Dispositif selon la revendication 1, **caractérisé en ce que** les corps rotatifs (10) sont alignés côte à côte en une rangée.

3. Dispositif selon la revendication 1 ou 2, **caractérisé en ce que** les corps rotatifs (10) sont montés sur un anneau (12) formé par un rond en acier et fixé de manière amovible sur la face frontale de l'organe de guidage (8).

4. Dispositif selon l'une des revendications 1 à 3, **caractérisé en ce que** les corps rotatifs (10) sont réalisés sphériques.

5. Dispositif selon l'une des revendications 1 à 3, **caractérisé en ce que** les corps rotatifs (10) sont réalisés avec une courbure en forme de tonneau.

6. Dispositif selon l'une des revendications 1 à 5, **caractérisé en ce que** les corps rotatifs (10) présentent une surface rugueuse favorisant le frottement qui permet de faire avancer.

7. Dispositif selon la revendication 6, **caractérisé en ce que** les corps rotatifs (10) présentent une bague en caoutchouc faisant saillie du pourtour.

8. Dispositif selon l'une des revendications 1 à 7, **caractérisé en ce que** l'organe de guidage (8) est formé à proximité du pourtour de la base par une surface latérale de cône plus abrupte.

9. Dispositif selon l'une des revendications 1 à 8, **caractérisé en ce que** l'organe de guidage (8) est fixé sur une paroi latérale du convoyeur d'évacuation (5) en pénétrant sur la face arrière dans la zone de déviation des produits imprimés (3).

10. Dispositif selon l'une des revendications 1 à 9, **caractérisé en ce que** l'organe de guidage (8) est fixé de manière à pouvoir être déplacé le long de la paroi latérale du convoyeur d'évacuation (5) sur la largeur du convoyeur d'amenée (4).

11. Dispositif selon l'une des revendications 1 à 10, **caractérisé en ce que** l'organe de guidage (8) est réalisé creux et présente un moyeu interne (16).

12. Dispositif selon l'une des revendications 1 à 11, **caractérisé en ce que** l'organe de guidage (8) est monté sur un levier (9) sollicité en sens inverse par rapport au sens dans lequel s'exerce le poids propre.

13. Dispositif selon la revendication 12, **caractérisé en ce que** le levier (9) est relié à une unité piston/cylindre (20) pneumatique réglable prenant appui sur le bâti.

14. Dispositif selon l'une des revendications 9 à 13, les produits imprimés (3) alimentant le convoyeur d'évacuation (5) par le biais d'une paroi latérale (7) de ce dernier formant un gradin, **caractérisé en ce que** le rayon dé l'organe de guidage (8) dépasse le gradin formé par la paroi latérale (7).
